# EUROPÄISCHE PATENTSCHRIFT

(11) **EP 1 224 065 B1**
(45) Veröffentlichungstag und Bekanntmachung des Hinweises auf die Patenterteilung: **11.01.2006**
(21) Anmeldenummer: 00988657.3
(22) Anmeldetag: 25.11.2000
(51) Int. Cl.: B25F 5/02

(54) **HANDWERKZEUGMASCHINE**
HAND MACHINE TOOL
MACHINE-OUTIL A MAIN

(30) Priorität: 10.02.2000 DE 10005990
(43) Veröffentlichungstag der Anmeldung: 24.07.2002
(73) Patentinhaber: ROBERT BOSCH GMBH, 70442 Stuttgart (DE)
(72) Erfinder: KUHNLE, Axel, 71691 Freiberg A. N. (DE); WANEK, Helmut, 74321 Bietigheim-Bissingen (DE); HECKMANN, Markus, 70771 Leinfelden-Echterdingen, DE (DE)
(86) Internationale Anmeldenummer: PCT/DE2000/004192
(87) Internationale Veröffentlichungsnummer: WO 2001/058648

(56) Entgegenhaltungen:
- EP-A- 0 671 244
- DE-A- 3 839 840
- DE-A- 19 646 863
- GB-A- 1 537 327
- US-A- 5 738 177
- US-A- 5 899 182

## Beschreibung

### Stand der Technik

Die Erfindung geht aus von einer Handwerkzeugmaschine nach dem Oberbegriff des Anspruchs 1.

Es sind Handwerkzeugmaschinen, insbesondere Handbohrmaschinen und Bohrhämmer mit Gehäusen in Topfbauweise mit einem am Ende des zylindrischen Gehäuses angeordneten Verschlußdeckel bekannt. Dieser Deckel ist jedoch nur umständlich unter Zuhilfenahme von gesonderten Werkzeugen zu öffnen, wobei er nicht oder nur sehr bedingt als Servicedeckel zum Wechseln der Kohlbürsten geeignet ist. Außerdem ist der bekannte Deckel nicht gegen Verlieren am Gehäuse sicherbar.

### Vorteile der Erfindung

Die Handwerkzeugmaschine nach dem Anspruch 1 hat den Vorteil, daß der stirnseitige Gehäusedeckel gegen verlieren gesichert ist.

### Zeichnung

Nachstehend ist die Erfindung anhand eines Ausführungsbeispiels mit zugehöriger Zeichnung näher erläutert

### Es zeigen

Figur 1 eine räumliche Darstellung eines erfindungsgemäßen Bohrhammers mit Tiefenanschlag
Figur 2 eine ausschnittsweise Unteransicht des Bohrhammers
Figur 3 eine vergrößerten Ansicht gemäß Figur 2
Figur 4 die Ansicht gemäß Figur 3 beim Öffnen des Deckels
Figur 5 die Ansicht gemäß Figur 4 bei geöffnetem Deckel
Figur 6 eine Explosionszeichnung des Gehäuses des Bohrhammers und
Figur 7 einen ausschnittsweisen Längsschnitt des Bohrhammers

### Beschreibung des Ausführungsbeispiels

Figur 1 zeigt eine räumliche Darstellung einer als Bohrhammer ausgestalteten Handwerkzeugmaschine 10 in der Ansicht von links vorn. Die Handwerkzeugmaschine hat ein Gehäuse 12, das aus einer linken und rechten längsgeteilten Gehäuseschale 121, 122 mit einem als Spatengriff ausgestalteten Handgriff 14, der eine Schalttaste 16 enthält, aus der nach unten ein E-Kabel 18 zur Energieversorung des nichtdargestellten, im Inneren eines zum Gehäuse 12 gehörenden Motor-Gehäuse 20 angeordneten Motors austritt. Das Motor-Gehäuse 20 ist einstückig mit den Gehäuseschalen 121, 122 in Motorgehäuseschalen 201, 202 geteilt, die gegenüber einer Längsachse 27 der Handwerkzeugmaschine 10 rechtwinklig abgewinkelt angeordnet sind. Die Längsachse 27 ist durch einen Maschinenhals 22, ein Spannfutter 24 und ein als Bohrer ausgestaltetes Einsatzwerkzeug 26 definiert.

Ebenfalls rechtwinklig nach unten tritt ein Zusatzhandgriff 28 von der Längsachse 27 weg, der am Maschinenhals 22 mittels eines Spannbandes 30 abnehmbar gehaltert ist.

Der Zusatzhandgriff 28 enthält einen oberen Fortsatz 29 mit einer konkaven, der zur Anlage an den Maschinenhals 22 bestimmt ist und dem Zusatzhandgriff 29 einen sicheren Halt am Gehäuse 12 gibt.

Beiderseits der konkaven, radialen Abstützfläche 40 bildet der obere Fortsatz 29 - in Betrachtungsrichtung von vorn - zwei Schenkel, von denen nur der größere Tragschenkel 31 näher bezeichnet ist. Darin ist ein als Sechskantstab ausgestalteter Tiefenanschlag 32 drehgesichert längsverschiebbar in einer als Sechskantbohrung ausgestalteten Längsführung 38 gelagert. Der Tiefenanschlag 32 hat an gegenüberliegenden Sechkantflächen ein oberes und ein unteres Zahnprofil 34, 35 mit dem er sich formschlüssig in der Längsführung 38 lösbar festhält.

Figur 2 zeit ausschnittsweise den unteren Bereich des Motorgehäuses 20, wobei dieses von einem Klappdeckel 60 stirnseitig verscchlossen ist. Dieser Klappdeckel 60 ist in der linken Gehäuseschale 121 in dem Schraubdom 64 gelenkig gelagert. Der Klappdeckel 60 deckt die untere Hälfte des Motorgehäuses 20 im Bereich der Kohlebürsten ab. Über eine Sicherungsschraube 66 wird der Klappdeckel 60 am Motorgehäuse 20 zur betriebsgemäßen Benutzung befestigt. Die Sicherungsschraube 66 ist unverlierbar mit dem Klappdeckel 1 verbunden.

Durch das Aufschrauben der Sicherungsschraube 66 wird die Verbindung zwischen Motorgehäuse 20 und Klappdeckel 60 gelöst. Der Klappdeckel kann weggeklappt werden ohne komplett vom Gerät entfernt zu werden müssen.

Die Sicherungsschraube 66 kann mit einem Schraubendreher oder aber mit einem Schlüssel oder einer Münze gelöst werden. Das Wegklappen des Klappdeckels 60 ermöglicht einen einfachen und bequemen Kohlebürstenwechsel. Das Motorgehäuse 20 umgreift ein gesondertes Hüllgehäuse (Fig. 6), das bei der Montage zwischen die Gehäuseschalen 121, 122 eingelegt wird. Dieses Hüllgehäuses 62 trägt am unteren Ende eine radial nach außen weisende Gewindebohrung 68 zum Eingriff der Sicherungsschraube 66 und außerdem die Kohlbürsten für den Motor.

Die rechte Gehäuseschale 122 ist zweiteilig gestaltet. Sie trägt einen kleinen Deckel zur Inspektion der Netzleitung 18. Der Deckel ist mit zwei Schrauben am Gehäuse 12 befestigt. Nach dem Entfernen des Deckels kann das Netzkabel einfach ausgetauscht bzw. ersetzt werden.

Dazu müssen die zwei Schrauben der Klemmleiste gelöst werden, um das Kabel von der Maschine zu entfernen.

## Patentansprüche

1. Handwerkzeugmaschine mit einem Gehäuse (12) aus Längsschalen (121, 122) und mit einem sich daran anschließenden zylindrischen Motorgehäuse (20), wobei
das zylindrische-Motorgehäuse (20) aus Längsschalen (201,202) besteht, wobei das Motorgehäuse (20) vom Gehäuse (12) rechtwinklig abgewinkelt ist und ein freies Ende hat, **dadurch gekennzeichnet, dass** das Motorgehäuse einen Klappdeckel (60) trägt, der - ohne vom Gerät entfernt werden zu müssen - wegklappbar ist und der den unteren Bereich des Motorgehäuses (20) stirnseitig verschließt.

2. Handwerkzeugmaschine nach Anspruch 1, **dadurch gekennzeichnet, dass** der Klappdeckel (60) über einen Schraubdom (64) am Motorgehäuse (20) gelenkig gelagert ist.

3. Handwerkzeugmaschine nach Anspruch 2, **dadurch gekennzeichnet, dass** der Schraubdom (64) an nur einer Längsschale (201) des Motorgehäuses (20) angeordnet ist.

4. Handwerkzeugmaschine nach Anspruch 1,2 oder 3, **dadurch gekennzeichnet, dass** der Klappdeckel (60) auf einer Seite des Motorgehäuses (20), mit einer einzigen, unverlierbar mit dem Klappdeckel (60) verbundenen Sicherungsschraube (66) befestigbar ist.

5. Handwerkzeugmaschine nach Anspruch 4, **dadurch gekennzeichnet, dass** die Sicherungsschraube (66) mit einer Münze oder einem Messer oder dergl. zu lösen bzw. drehen ist.

6. Handwerkzeugmaschine nach Anspruch 1 oder 2, **dadurch gekennzeichnet, dass** die Längsschalen (201,202) des Motorgehäuses (20) längs zusammenfügbar sind und jeweils einstückig mit den ebenfalls längs zusammenfügbaren Längsschalen (121,122) des Gehäuses (12) sind.

7. Handwerkzeugmaschine nach Anspruch 1, **dadurch gekennzeichnet, dass** das Motorgehäuse (20) nach unten von der Längsachse (27) wegtritt.

8. Handwerkzeuge nach einem der Ansprüche 1 bis 7, **dadurch gekennzeichnet, dass** der Klappdeckel (60) die untere Hälfte des Motorgehäuses (20) im Bereich der Kohlebürsten abdeckt.

9. Handwerkzeugmaschine nach Anspruch 1 mit einer Netzkabel-Durchtrittsöffnung, **dadurch gekennzeichnet, dass** die Rechte Längsschale (122) einen lösbaren Inspektionsdeckel trägt, über den der Netzkabetanschluss im inneren des Gehäuses (12) nur durch Öffnen des Inspektionsdeckels zugänglich ist.

10. Handwerkzeugmaschine nach Anspruch 1, mit einem Elektromotor mit Kohlebürsten, **dadurch gekennzeichnet, dass** das Motorgehäuse (20) ein gesondertes Hüllgehäuse (62) umgreift, dass zwischen die Längsschalen (201,202) und den Elektromotor einlegbar ist.

## Claims

1. Powered hand tool having a housing (12) of longitudinal shells (121, 122) and having an adjoining cylindrical motor housing (20), the cylindrical motor housing (20) consisting of longitudinal shells (201, 202), the motor housing (20) being disposed at right angles to the housing (12) and having a free end, **characterized in that** the motor housing carries a hinged lid (60) which - without having to be removed from the implement - can be swung out and which closes the bottom region of the motor housing (20) at the end face.

2. Powered hand tool according to Claim 1, **characterized in that** the hinged lid (60) is mounted in an articulated manner on the motor housing (20) via a screw boss (64).

3. Powered hand tool according to Claim 2, **characterized in that** the screw boss (64) is arranged on only one longitudinal shell (201) of the motor housing (20).

4. Powered hand tool according to Claim 1, 2 or 3, **characterized in that** the hinged lid (60) can be fastened on one side of the motor housing (20) with a single locking screw (66) captively connected to the hinged lid (60).

5. Powered hand tool according to Claim 4, **characterized in that** the locking screw (66) can be released or turned using a coin or a knife or the like.

6. Powered hand tool according to Claim 1 or 2, **characterized in that** the longitudinal shells (201, 202) of the motor housing (20) can be joined together longitudinally and are each in one piece with the longitudinal shells (121, 122), which can likewise be joined together longitudinally, of the housing (12).

7. Powered hand tool according to Claim 1, **characterized in that** the motor housing (20) protrudes downwards away from the longitudinal axis (27).

8. Powered hand tool according to one of Claims 1 to 7, **characterized in that** the hinged lid (60) covers the bottom half of the motor housing (20) in the region of the carbon brushes.

9. Powered hand tool according to Claim 1 having a mains cable pass-through opening, **characterized in that** the right-hand longitudinal shell (122) carries a releasable inspection lid, via which the mains cable connection in the interior of the housing (12) is accessible only by opening the inspection lid.

10. Powered hand tool according to Claim 1 having an electric motor with carbon brushes, **characterized in that** the motor housing (20) encloses a separate enveloping housing (62) which can be inserted between the longitudinal shells (201, 202) and the electric motor.

## Revendications

1. Machine-outil à main comprenant un carter (12) composé de coques longitudinales (121, 122) et un carter de moteur (20) cylindrique adjacent à celui-ci, dans laquelle le carter de moteur (20) cylindrique comprend des coques longitudinales (201, 202), le carter de moteur (20) cylindrique est à angle droit par rapport au carter (12) et présente une extrémité libre,
**caractérisée en ce que**
le carter de moteur porte un couvercle rabattable (60) qui peut se basculer sans être retiré de l'appareil et qui ferme la zone inférieure du carter de moteur (20) côté frontal.

2. Machine-outil à main selon la revendication 1,
**caractérisée en ce que**
le couvercle rabattable (60) s'articule au carter de moteur (20) par une broche filetée (64).

3. Machine-outil à main selon la revendication 2,
**caractérisée en ce que**
la broche filetée (64) n'est disposée que sur une coque longitudinale (201) du carter de moteur (20).

4. Machine-outil à main selon la revendication 1, 2 ou 3,
**caractérisée en ce que**
le couvercle rabattable (60) peut être fixé sur un côté du carter de moteur (20) à l'aide d'une seule vis de retenue (66) reliée de façon imperdable à ce couvercle (60).

5. Machine-outil à main selon la revendication 4,
**caractérisée en ce que**
la vis de retenue (66) peut être desserrée tournée au moyen d'une pièce de monnaie, d'un couteau ou similaire.

6. Machine-outil à main selon la revendication 1 ou 2,
**caractérisée en ce que**
les coques longitudinales (201, 202) du carter de moteur (20) peuvent être assemblées dans le sens longitudinal et sont d'un seul tenant avec les coques longitudinales (121, 122) du carter (12) pouvant également être assemblées dans le même sens.

7. Machine-outil à main selon la revendication 1,
**caractérisée en ce que**
le carter de moteur (20) s'éloigne vers le bas de l'axe longitudinal (27).

8. Outils à main selon l'une quelconque des revendications 1 à 7,
**caractérisés en ce que**
le couvercle rabattable (60) recouvre la moitié inférieure du carter de moteur (20) dans la zone des balais de charbon.

9. Machine-outil à main selon la revendication 1, comprenant une ouverture de passage pour un câble de secteur,
**caractérisée en ce que**
la coque longitudinale de droite (122) porte un couvercle d'inspection amovible par lequel le raccord du câble de secteur à l'intérieur du carter (12) n'est accessible qu'en ouvrant ce couvercle.

10. Machine-outil à main selon la revendication 1, comprenant un moteur électrique avec balais de charbon,
**caractérisée en ce que**
le carter de moteur (20) entoure un carter enveloppe (62) distinct pouvant être inséré entre les coques longitudinales (201, 202) et le moteur électrique.
